# EUROPÄISCHE PATENTSCHRIFT

(11) **EP 0 157 186 B1**
(45) Veröffentlichungstag und Bekanntmachung des Hinweises auf die Patenterteilung: **10.01.1990**
(21) Anmeldenummer: 85102369.7
(22) Anmeldetag: 02.03.1985
(51) Int. Cl.: H01H 9/06, H01H 9/20, H01H 15/06

(54) **Arretierbarer Schiebeschalter**
Locking slide switch
Commutateur à curseur verrouillable

(30) Priorität: 09.06.1984 DE 3421670; 03.04.1984 DE 3412379; 03.04.1984 DE 3412378; 03.04.1984 DE 3412377
(43) Veröffentlichungstag der Anmeldung: 09.10.1985
(73) Patentinhaber: Preh-Werke GmbH & Co. KG, 97616 Bad Neustadt (DE)
(72) Erfinder: Bauer, Karl-Heinz, D-8740 Bad Neustadt/Saale (DE); Spiller, Gerhard, D-8741 Saal a.d. Saale (DE)

(56) Entgegenhaltungen:
- DE-A- 2 363 439
- DE-B- 2 129 823
- FR-A- 1 115 014
- US-A- 3 094 594
- US-A- 3 378 662
- US-A- 3 646 291

## Beschreibung

Die Erfindung betrifft einen Schiebeschalter mit den Merkmalen des Oberbegriffes des Anspruches 1.

Ein solcher Schalter ist in DE-A-3 342 474 beschrieben. Der dort beschriebene Schalter ist beispielsweise zum Einbau in den Handgriff einer elektrischen Handbohrmaschine bestimmt. Bei solchen elektrischen Geräten soll mittels eines Schiebers zunächst der Stromanschluß eingeschaltet werden (Schalthub). Durch eine anschließende Verschiebung (Überhub) des Schiebers soll eine weitere Funktion gesteuert werden. Beispielsweise wird bei elektrischen Handbohrmaschinen beim Überhub die Drehzahl gesteuert. Der Schalthub soll kurz sein. Der Überhub soll demgegenüber lang sein, damit die Drehzahl feinfühlig eingestellt werden kann. Während der Drehzahlverstellung muß der Stromanschluß eingeschaltet bleiben.

Durch die FR-A-1 115014 ist ein Schalter bekannt mit einer als Kontaktbrücke wirkenden Blattfeder. Die Blattfeder ist mit ihren Enden zwischen zwei Lagerstellen so eingespannt, daß sie, sich nach einer Seite hin durchwölbend, eine erste Schaltposition einnimmt. Mit dem Verschwenken der einen Lagerstelle schnappt die Blattfeder um und nimmt, sich zur anderen Seite hin durchwölbend, eine zweite Schaltposition ein.

Bei der US-A-3 094 594 wird das Verschwenken an einer abgewinkelten Verlängerung der Blattfeder bewirkt. Die Blattfeder ist dabei zwischen den Lagerstellen eines Anschlußkontaktes eingespannt.

Aufgabe der Erfindung ist es, einen Schiebeschalter der eingangs genannten Art mit einem aus wenigen Teilen bestehenden Aufbau so zu verbessern, daß bei kurzem Schalthub ein langer Überhub möglich ist, daß die Blattfeder nicht vom Schaltstrom belastet ist und daß die Rückstellung der Kontaktbrücke nicht überwiegend von der Vorspannung der Blattfeder anhängig ist.

Erfindungsgemäß ist obigen Aufgabe bei einem Schalter der eingangs genannten Art dadurch gelöst, daß sich das eine Ende der Blattfeder in einer schwenkbar am Gehäuse gelagerten Umbiegung der Kontaktbrücke abstützt, die mit der Blattfeder im Abstand von deren Enden verbunden ist, daß am anderen Ende der Blattfeder ein schwenkbar am Gehäuse gelagerter Mitnehmer befestigt ist, der mit einem Ansatz versehen ist, an welchem er von dem Tastenkörper zum Auslenken der Blattfeder schwenkbar ist, daß beim Auslenken der Blattfeder die Kontaktbrücke am Gegenkontakt anschlägt bzw. von ihm abhebt und daß der Ansatz während des Überhubs von dem Tastenkörper in seiner Verschwenkstellung gehalten ist.

Dadurch bedarf es vorteilhafterweise zum Schließen des Kontaktes nur der durch einen kurzen Hub des Tastenkörpers bewirkten Verschwenkung des Mitnehmers, wodurch die Blattfeder ausgelenkt wird und die Kontaktbrücke am Gegenkontakt anschlägt. Dementsprechend kurz ist der Schalthub. Beim weiteren Verschieben des Tastenkörpers im Überhub ändert sich die Stellung des Mitnehmers nicht mehr, so daß keine zusätzliche Kraft zu einer weiteren Spannung der Blattfeder aufgebracht werden muß. Während des Überhubs erfolgt jedoch auch keine Verschlechterung der Kontaktgabe zwischen der Kontaktbrücke und dem Gegenkontakt. Es ist ein im Vergleich zum Schalthub langer Überhub möglich. Beim Zurückstellen des Tastenkörpers nimmt dieser am Ende seiner Rückbewegung den Ansatz des Mitnehmers mit, so daß die Blattfeder zurückklappt und sich die Kontaktbrücke vom Gegenkontakt löst.

Der Schalter ist vorteilhafterweise im wesentlichen aus drei Teilen, nämlich dem Mitnehmer, der Blattfeder und der Kontaktbrücke aufgebaut. Für die Kontaktbrücke und das eine Ende der Blattfeder sind keine separaten Lagerstellen erforderlich. Die Kontaktbrücke lagert die Blattfeder. Die Blattfeder bildet eine Zwangsführung für die Kontaktbrücke. Der Mitnehmer erübrigt eine eigene Lagerung des anderen Endes der Blattfeder. Der Schaltstrom fließt über die Kontaktbrücke zum Gegenkontakt.

Vorteile ergeben sich auch, wenn am Tastenkörper eine Ausnehmung zur Aufnahme des Ansatzes ausgebildet ist. In dieser Ausnehmung steht der Ansatz bei nicht ausgelenkter Blattfeder. Vorzugsweise grenzt an die eine Seite in Bewegungsrichtung des Tastenkörpers eine Überhubfläche und an die gegenüberliegende Seite ein Anschlag zur Rückstellung des Mitnehmers an. Auf der Überhubfläche gleitet der Ansatz, wenn der Tastenkörper auf der Strecke des Überhubs verschoben wird. Mittels des Anschlags wird der Ansatz des Mitnehmers bei der Rückstellung des Tastenkörpers zwangsweise in die Aufnahme gedrückt, wodurch sich die Blattfeder zurückstellt.

In der folgenden Beschreibung wird die Erfindung näher erläutert. Es zeigen:
Figur 1 eine Schnittansicht eines arretierbaren Schiebeschalters,
Figur 2 einen Ein-Ausschaltkontakt des Schalters,
Figur 3 eine Seitenansicht der Schaltbrücke nach Figur 2,
Figur 4 eine Seitenansicht des Mitnehmers nach Figur 2 und
Figur 5 eine andere Gestaltung des Mitnehmers.

In einem Schaltergehäuse (1) ist eine Taste (2) in Längsrichtung (L) verschieblich gelagert. Deren Tastenkopf (3) ist mit einer Stirnfläche (4) und Seitenflächen (5 und 6) versehen.

Die Taste (2) weist einen Tastenkörper (15) auf, welcher in dem Schaltergehäuse (1) geführt ist. Am Tastenkörper (15) ist ein Durchbruch (16) vorgesehen, welcher an seiner einen Seite mit einer Zahnreihe (27) versehen ist, die sich in Längsrichtung (L) erstreckt. In der Zeichnung liegt die Zahnreihe (17) über der Schnittebene.

An dem dem Tastenkopf (3) abgewandten Ende des Tastenkörpers (15) ist eine Höhlung (18) ausgebildet, in der eine Druckfeder (19) gelagert ist.

In die Zahnreihe (17) greift ein Ritzel (21) ein. Auf der Achse des Ritzels (21) ist außerhalb des Schaltergehäuses (1) an einem Vierkant (34) ein Druckknopf (35) befestigt. Dieser stützt sich mittels einer Druckfeder (36) (vgl. Figur 1) gegen das Gehäuse (1) ab. Am Außenumfang des Druckknopfes (35) ist eine Säge-Verzahnung (37) ausgebildet, deren Zähne leicht hinterschnitten sind. Eine entsprechende Säge-Verzahnung (38) ist an dem Schaltergehäuse (1) ausgebildet.

In die Zahnreihe (17) greift ein zweites Ritzel (39) ein (vgl. Figur 1). Auf der Achse des Ritzels (39) ist außerhalb des Schaltergehäuses (1) an einem Vierkant (40) ein zweiter Druckknopf (41) befestigt. Dieser stützt sich mittels einer weiteren Druckfeder (42) gegen das Gehäuse (1) ab. Am Außenumfang des Druckknopfes (41) ist eine Säge-Verzahnung (43) ausgebildet, deren Zähne leicht hinterschnitten sind. Eine entsprechende Säge-Verzahnung (44) ist an der der Verzahnung (38) gegenüberliegenden Seite des Schaltergehäuses (1) ausgebildet.

Auf dem Ritzel (39) ist drehfest ein Schleiferträger (22) angeordnet, der Schleiferfinger (23 und 24) trägt. Diese stehen auf einer Leiterplatte (25) auf. Auf die Leiterplatte (25) ist ein innerer Leitring aufgedruckt. Auf diesem steht der Schleiferfinger (23) auf. Um den inneren Leitring herum liegt kreisbogenförmig eine Widerstandsbahn, auf der der Schleiferfinger (24) aufsteht.

Das Ritzel (39) ist auf einem Achsenstück (45) der Achse des Ritzels (21) verschieblich geführt. Zwischen dem Ritzel (39) und dem Ritzel (21) besteht ein Abstand (A). Dieser Abstand (A) ist einerseits größer als die Tiefe (T) der Verzahnung (37), 38 bzw. 43, 44). Andererseits ist der Abstand (A) kleiner als der Hub (H) der Druckknöpfe (35 bzw. 41). Dadurch ist erreicht, daß dann, wenn einer der Druckknöpfe mit seiner Verzahnung verrastet ist und der andere Druckknopf eingedrückt wird, der zuvor gedrückte Druckknopf aus der Verra₋ stung springt.

Die Druckknöpfe (35 und 41) sind mit den zugehörigen Ritzeln (21 bzw. 39) drehfest verbunden. Sie drehen sich also bei einer Verschiebung der Zahnreihe (17). Am Außenumfang der Druckknöpfe (35 und 41) sind Markierungen angebracht, die die jeweilige Einstellung des von den Teilen (22 bis 25) gebildeten Drehpotentiometers symbolisieren.

Die Funktionsweise des beschriebenen Schalters als Schalter einer Bohrmaschine ist etwa folgende:

Wird auf den Tastenkopf (3) gedrückt, dann läuft die Bohrmaschine an und die Zahnreihe (17) dreht die Ritzel (21 und 39). Dadurch verdreht sich der Schleiferträger (22), so daß die Drehzahl der Bohrmaschine zunimmt.

Will der Benutzer bei länger dauernden Bearbeitungsvorgängen den Tastenkopf (3) arretieren und damit die Drehzahl festlegen, dann drückt er bei Erreichen der gewünschten Drehzahl entweder den Druckknopf (35) oder den Druckknopf (41) gegen die Kraft der im Vergleich zur Druckfeder (19) schwachen Druckfeder (36 bzw. 42) vgl. Figur 1), bis die Verzahnungen (37 und 38 bzw. 43 und 44) ineinander greifen. Der Benutzer läßt dann den Tastenkopf (3) los. Dadurch drückt die Druckfeder (19) über die Zahnreihe (17) auf die Ritzel (21 und 39). Danach kann die Druckfeder (36 bzw. 42) die betreffenden hinterschnittenen Verzahnungen nicht mehr außer Eingriff bringen. Damit sind die Drehstellungen der Ritzel (21 und 39) fixiert.

Will der Benutzer die Arretierung lösen, dann drückt er auf die Stirnfläche (4). Dadurch wird über die Zahnreihe (17) und die Ritzel (21 und 39) die Verzahnung (37) des Druckknopfes (35) bzw. die Verzahnung (43) des Druckknopfes (41) geringfügig so verdreht, daß sie unter der Kraft der Druckfeder (36 bzw. 42) außer Eingriff von der Verzahnung (38 bzw. 44) kommt.

Beim Drücken des Druckknopfes (35 oder 41) verschiebt beim Ausführungsbeispiel der Figur 1 sich auch das betreffende Ritzel (21 oder 39) in der Zahnreihe (17). Es bleibt jedoch im Eingriff mit der Zahnreihe (17). Der Schleiferträger (22) folgt einer solchen Verschiebung nicht.

In den Figuren 2 bis 5 ist ein Ein-Ausschaltkontakt gezeigt, bei dem die Rückstellung der Kontaktbrücke nicht überwiegend von der Vorspannung der Blattfeder abhängig ist und diese nicht vom Schaltstrom belastet ist, bei dem bei einem kurzen Schalthub ein langer Überhub möglich ist und der aus wenigen Teilen aufgebaut ist. Zum Schließen des Kontakts wird der Mitnehmer durch einen kurzen Hub des Tastenkörpers verschwenkt. Dadurch wird die Blattfeder ausgelenkt und sie schlägt die Kontaktbrücke an den Gegenkontakt. Der Strom fließt über die Kontaktbrücke. Zum Auslenken der Blattfeder bedarf es nur einer geringen Verschwenkung des Mitnehmers. Dementsprechend kurz ist der Schalthub. Beim weiteren Verschieben (Überhub) des Tastenkörpers ändert sich die Stellung des Mitnehmers nicht mehr, so daß keine zusätzliche Kraft zu einer weiteren Spannung der Blattfeder aufgebracht werden muß. Während des Überhubs erfolgt jedoch auch keine Verschlechterung der Kontaktgabe zwischen der Kontaktbrücke und dem Gegenkontakt.' Es ist ein im Vergleich zum Schalthub langer Überhub möglich. Beim Zurückstellen des Tastenkörpers nimmt dieser am Ende seiner Rückbewegung den Ansatz des Mitnehmers mit, so daß die Blattfeder zurückklappt und sich die Kontaktbrükke vom Gegenkontakt löst. Der Schalter ist im wesentlichen aus drei Teilen, nämlich dem Mitnehmer der Blattfeder und der Kontaktbrücke, aufgebaut. Für die Kontaktbrücke und das eine Ende der Blattfeder sind keine separaten Lagerstellen erforderlich. Die Kontaktbrücke lagert die Blattfeder. Die Blattfeder bildet eine Zwangsführung für die Kontaktbrücke. Der Mitnehmer erübrigt eine eigene Lagerung des anderen Endes der Blattfeder.

In einer Ausformung (104) des Gehäuses (1) ist ein walzenförmiger Mitnehmer (105) gelagert. Dieser weist einen Ansatz (106) auf, welchem eine Ausnehmung (107) des Tastenkörpers (15) zugeordnet ist. In Richtung des Pfeiles (L) grenzt an die Ausnehmung (107) ein an dem Tastenkörper (15) ausgebildeter Anschlag (108) an. Gegenüber dem Anschlag (108) geht die Ausnehmung (107) in eine am Tastenkörper (15) ausgebildete Überhubfläche (109) über. Der Anschlag (108) überragt die Überhubfläche (109).

In eine Nut (110) des Mitnehmers (105) ist ein Ende (111) einer Blattfeder (112) eingesteckt und festgelegt. Das dem Ende (111) gegenüberliegende Ende (113) der Blattfeder (112) ist von einer Umbiegung (114) einer Kontaktbrücke (115) übergriffen. Die Umbiegung (114) liegt schwenkbar in einer Höhlung (116), die zwischen einem elektrischen Anschlußstück (117) und einem Steg (118) des Gehäuses (1) gebildet ist.

Am der Umbiegung (114) gegenüberliegenden Ende der Kontaktbrücke (115) ist eine Kontaktnoppe (119) befestigt. Außerdem ist der Kontaktnoppe (119) gegenüber an der Kontaktbrücke (115) ein Lappen (120) ausgeformt, der die Blattfeder (112) übergreift. Die Kontaktbrücke (115) ist dadurch an der Blattfeder (112) gehalten. Der Lappen (120) ist in einem Bereich angeordnet, in dem die Blattfeder (112) eine große Ausrenkung erfährt.

Zwischen dem Lappen (120) und der Umbiegung (114) verläuft die Blattfeder (112) in einem vorgeformten Federbogen (121). Der Kontaktnoppe (119) ist ein am Gehäuse (1) befestigter Gegenkontakt (122) zugeordnet.

Der beschriebene Schalter arbeitet etwa folgendermaßen:

Wird der Tastenkörper (15) aus der in Figur 2 dargestellten Stellung in Richtung des Pfeiles (L) verschoben, dann nimmt die Ausnehmung (107) den Ansatz (106) mit, so daß sich der Mitnehmer (105) in Richtung des Pfeiles (D) verschwenkt. Die Blattfeder (112) schnappt dadurch von ihrer in Figur 2 mit durchgezogenen Linien dargestellten vorgespannten Stellung in die strichliert dargestellte Auslenkstellung. Sie verschwenkt dabei die Kontaktbrücke (115) bis deren Kontaktnoppe (119) an dem Gegenkontakt (122) anliegt. Der Federbogen (121) gewährleistet eine zusätzliche Andrückkraft der Kontaktnoppe (119) an den Gegenkontakt (122). Durch diese kann auch ein etwaiger Kontaktabbrand ausgeglichen werden. Es hat sich jedoch gezeigt, daß der Federbogen (121) auch entfallen kann. Es wird dann eine ebene Blattfeder verwendet.

Durch das Verschwenken des Mitnehmers (105) bildet sich in der Blattfeder (112) eine vom Mitnehmer aus laufende Welle, welche sowohl das Schließverhalten als auch das Öffnungsverhalten des Kontakts (119, 122) verbessert.

Der genannte Schaltvorgang ist nach dem Schalthub (H1) beendet. Der Ansatz (106) steht jetzt auf der Überhubfläche (109) auf. Er gleitet auf dieser bei einer weiteren Verschiebung des Tastenkörpers (15), wodurch die Kontaktnoppe (119) an dem Gegenkontakt (122) gehalten ist. Bei dem Überhub (H2) wird über die Zahnreihe (17) das nicht näher dargestellte Drehpotentiometer entsprechend verstellt.

Wird der Tastenkörper (15) freigegeben, dann wird er unter der Kraft der Druckfeder (19) zurückgeschoben. Es schlägt dann der Anschlag (108) gegen den Ansatz (106), so daß dieser in die Ausnehmung (107) gedrückt wird. Dabei verschwenkt sich der Mitnehmer (105) entgegen der Pfeilrichtung (D), so daß die Blattfeder (112) in ihre Ausgangsstellung zurückschnappt. Über den Lappen (120) verschwenkt sie die Kontaktbrücke (115), wodurch sich die Kontaktnoppe (119) vom Gegenkontakt (122) abhebt. Der Kontakt ist wieder geöffnet. Durch das Anschlagen des Anschlags (108) am Ansatz (106) ist zugleich eine Arretierung der Endstellung des Tastenkörpers (15) gegeben.

Beim Ausführungsbeispiel nach Figur 5 ist der Mitnehmer (105) nicht walzenförmig, sondern keilförmig ausgebildet. Dadurch ist seine Reibung am Gehäuse (1) wesentlich herabgesetzt.
1 Gehäuse
2 Taste
3 Tastenkopf
4 Stirnfläche
5 Seitenfläche
6 Seitenfläche
15 Tastenkörper
16 Durchbruch
17 Zahnreihe
18 Höhlung
19 Druckfeder
21 Ritzel
22 Schleiferträger
23 Schleiferfinger
24 Schleiferfinger
25 Leiterplatte
34 Vierkant
35 Druckknopf
36 Druckfeder
37 Säge-Verzahnung
38 Säge-Verzahnung
39 zweites Ritzel
40 Vierkant
41 zweiter Druckknopf
42 Druckfeder
43 Säge-Verzahnung
44 Säge-Verzahnung
45 Achsenstück
104 Ausformung
105 Mitnehmer
106 Ansatz
107 Ausnehmung
108 Anschlag
109 Überhubfläche
110 Nut
111 Ende
112 Blattfeder
113 Ende
114 Umbiegung
115 Kontaktbrücke
116 Höhlung
117 Anschlußstück
118 Steg
119 Kontaktnoppe
120 Lappen
121 Federbogen
122 Gegenkontakt
A Abstand
D Pfeil
H Hub
H1 Schalthub
H2 Überhub
L Längsrichtung (Pfeil)
T Tiefe

## Patentansprüche

1. Schiebeschalter mit einem in einem Gehäuse (1) geführten Tastenkörper (15), der auf eine Blattfeder (112) wirkt und der beim Verschieben eine Kontaktbrücke (115) an einem Gegenkontakt (122) zum Anschlag bringt, wobei die Kontaktbrücke (115) bei Beginn der Schiebebewegung bei einem Schalthub (H1) des Tastenkörpers (15) schaltet, an den sich ein Überhub (H2) des Tastenkörpers (15) anschließt, dadurch gekennzeichnet, daß sich das eine Ende (113) der Blattfeder (112) in einer schwenkbar am Gehäuse (1) gelagerten Umbiegung (114) der Kontaktbrücke (115) abstützt, die mit der Blattfeder (112) im Abstand von deren Enden (111, 113) verbunden ist, daß am anderen Ende (111) der Blattfeder (112) ein schwenkbar am Gehäuse (1) gelagerter Mitnehmer (105) befestigt ist, der mit einem Ansatz (106) versehen ist, an welchem er von dem Tastenkörper (15) zum Auslenken der Blattfeder (112) schwenkbar ist, daß beim Auslenken der Blattfeder (112) die Kontaktbrücke (115) am Gegenkontakt (122) anschlägt bzw. von ihm abhebt und daß der Ansatz (106) während des Überhubs (H2) von dem Tastenkörper (15) in seiner Verschwenkstellung gehalten ist.

2. Schiebeschalter nach Anspruch 1, dadurch gekennzeichnet, daß am Tastenkörper (15) eine Ausnehmung (107) zur Aufnahme des Ansatzes (106) ausgebildet ist und daß an die Ausnehmung (107) an der einen Seite in Bewegungsrichtung des Tastenkörpers (15) eine Überhubfläche (109) und an die gegenüberliegende Seite ein Anschlag (108) des Tastenkörpers (15) zur Rückstellung des Mitnehmers (105) angrenzt.

3. Schiebeschalter nach einem der vorhergehenden Ansprüche, dadurch gekennzeichnet, daß die Ausnehmung (107)mit dem Ansatz (106) einen Endanschlag für den Tastenkörper (15) bilden.

## Claims

1. A slide switch with a key body (15) guided in a housing (1), which body acts on a flat spring (112) and which, during displacement, makes a contact bridge (115) abut against a counter contact (122), wherein the contact bridge (115) switches, at the beginning of the sliding motion, upon a switching travel (H1) of the key body (15), following which there is an overtravel (H2) of the key body (15), characterised in that the one end (113) of the flat spring (112) is supported in a bend (114) of the contact bridge (115), pivotally mounted on the housing (1), which bridge is connected to the flat spring (112) at a distance from its ends (111, 113), in that secured on the other end (111) of the-flat spring (112) there is fixed a driver pin (105) pivotally mounted on the housing (1), said pin being provided with a projection (106), at which it is able to be pivoted by the key body (15) for deflecting the flat spring (112), in that when deflecting the flat spring (112) the contact bridge (115) abuts against the counter contact (122) or lifts from it, and in that during the overtravel (H2) the projection (106) is held in its pivoted position by the key body (15).

2. A slide switch according to claim 1, characterised in that on the key body (15) there is constructed a recess (107) for accommodating the projection (106) and in that bordering on the recess (107) on the side in the direction of motion of the key body (15) there is an overtravel face (109), and bordering on the opposing side an abutment (108) of the key body (15) for resetting the driver pin (105).

3. A slide switch according to one of the preceding claims, characterised in that the recess (107) forms with the projection (106) an end abutment for the key body (15).

## Revendications

1. Commutateur à curseur comportant un corps (15) de touche guidé dans un corps (1), qui agit sur un ressort à lame (112) et qui, lors du déplacement, provoque la butée d'un pont (115) de contact sur un contre-contact (112), sur lequel le pont (115) de contact commute, au début du mouvement de glissement, lors d'une course de connexion (H1) du corps (15) de touche, à laquelle fait suite une course additionnelle (H2) du corps (15) de touche, commutateur caractérisé en ce qu'une (113) des extrémités du ressort à lame (112) s'appuie sur une partie recourbée (114), montée pivotante sur le corps (1), du pont (115) de contact, lequel est relié au ressort à lame (112), à quelque distance de ses extrémités (111, 113); en ce qu'est fixé à l'autre extrémité (111) du ressort à lame (112) un élément d'entraînement (105), monté pivotant sur le corps (1), qui est pourvu d'un appendice (106) avec lequel il peut pivoter sous l'action du corps (15) de touche pour dévier le ressort à lame (112); en ce que, lors de la déviation du ressort à lame (112), le pont (115) de contact bute sur le contre-contact (122) ou se détache de celui- ci, et en ce que l'appendice (106) est maintenu pendant la course additionnelle (H2) par le corps (15) de touche, dans sa direction basculée.

2. Interrupteur à curseur selon la revendication 1, caractérisé en ce qu'il est constitué, sur le corps (15) de touche, d'un évidement (107) pour le logement de l'appendice (106), et en ce que sont adjacentes à l'évidement (107), d'un côté en direction du déplacement du corps (15) de touche, une surface (109) de course additionnelle et, sur le côté opposé du corps (15) de touche, une butée (108) pour le rappel de l'élément d'entraînement (105).

3. Interrupteur à curseur selon l'une des revendications qui précèdent, caractérisé en ce que l'évidement (107) constitute avec l'appendice (106) une butée de fin de course pour le corps (15) de touche.
